# EUROPÄISCHE PATENTANMELDUNG

(11) **EP 0 898 252 A2**
(43) Veröffentlichungstag der Anmeldung: **24.02.1999**
(21) Anmeldenummer: 98250261.9
(22) Anmeldetag: 15.07.1998
(51) Int. Cl.: G07F 17/00, G07F 7/00, G06F 17/28

(54) **Übersetzungsautomat**

(30) Priorität: 13.08.1997 DE 29714926 U
(71) Anmelder: Nagler Automaten Technik GmbH, 92706 Luhe-Wildenau (ES)
(72) Erfinder: Wingerter, Franz, 92708 Mantel (DE)
(74) Vertreter: Pfenning, Meinig & Partner

(57) **Zusammenfassung**

Es wird ein Übersetzungsautomat (1) beschrieben, der eine Einheit zur Eingabe eines Textes in einer ersten Sprache aufweist, die mit einer Zentraleinheit zur Bearbeitung von Texten und Übersetzung eines Textes aus einer ersten in eine zweite Sprache in Verbindung steht. Eine Einheit zur Ausgabe von Texten steht ebenfalls mit einer Zentraleinheit in Verbindung. Weiterhin ist eine Annahmevorrichtung für Geld bzw. geldwerte Mittel vorgesehen, durch welche bei Eingabe bestimmten Geldes bzw. geldwerter Mittel eine Steuervorrichtung betätigbar ist zur Freigabe der Übersetzung eines eingegebenen Textes aus der ersten Sprache in die zweite Sprache. Der übersetzte Text wird dann ausgegeben.

## Beschreibung

Die Erfindung betrifft einen Übersetzungsautomaten nach dem Oberbegriff des Hauptanspruchs.

Es sind Vorrichtungen bekannt, die über eine Einheit zur Eingabe eines Textes, eine Zentraleinheit zur Bearbeitung und Übersetzung von Texten sowie eine Ausgabeeinheit verfügen. Als Beispiele wären hierfür handelsübliche Personalcomputer zu nennen. Als Eingabeeinheit kann hierbei eine Tastatur mit einer Positioniereinheit dienen. Eine weitere Möglichkeit zur Eingabe von Texten besteht im Einlesen von elektronischen Datenträgern. Außerdem ist das Abtasten von Druckschriften möglich. Ist der Text mit Hilfe einer der oben beschriebenen Eingabemöglichkeiten eingelesen, kann dieser in der Zentraleinheit bearbeitet werden. Um die beim Abtasten von Druckschriften erfaßte Information gut bearbeiten zu können, ist es jedoch nötig, eine Texterkennungssoftware zu verwenden, die den abgetasteten Bildzeichen logische Worte zuordnet. Außerdem können Übersetzungsprogramme zum Einsatz kommen, die den Text in eine fremde Sprache überführen. Die Ausgabe des übersetzten Textes erfolgt dann auf bekannten Ausgabegeräten wie etwa einem Bildschirm, einem elektronischen Datenträger, einem Drucker oder per Datenfernübertragung.

Der Nachteil der bekannten Vorrichtungen, die sich aus Eingabeeinheit, Zentraleinheit und Ausgabeeinheit zusammensetzen, wobei diese Einheiten meist als Einzelgeräte ausgeführt sind, ist, daß diese häufig schlecht aufeinander abgestimmt sind. Das Zusammenstellen der einzelnen Komponenten zu einer funktionierenden Gesamtanordnung erfordert hohes Fachwissen und großen Aufwand bei der Abstimmung der einzelnen Komponenten aufeinander. Probleme können sich hierbei besonders bei der Installation einwandfrei funktionierender Software zur Texterkennung, Übersetzung und Datenfernübertragung ergeben.

Eine Vorrichtung, die alle oben beschriebenen Möglichkeiten zur Ein- und Ausgabe umfaßt, ist außerdem sehr kostenaufwendig. Besonders die Kosten für Spezialsoftware zur Texterkennung und Übersetzung sind sehr hoch. Kostengünstigere Übersetzungssoftware weist dagegen oft erhebliche Mängel auf.

Der Erfindung liegt die Aufgabe zugrunde, einen Übersetzungsautomaten zu schaffen, der jedermann das einfache und kostengünstige Anfertigen von Übersetzungen in einwandfreier Qualität erlaubt.

Diese Aufgabe wird erfindungsgemäß gelöst durch einen Übersetzungsautomaten nach Anspruch 1.

Hierin ist eine Annahmevorrichtung für Geld bzw. geldwerte Mittel und eine durch die Annahmevorrichtung betätigbare Steuervorrichtung vorgesehen. Die Steuervorrichtung bewirkt die Freigabe der Übersetzung eines eingegebenen Textes aus der ersten Sprache in die zweite Sprache und die Ausgabe des übersetzten Textes bei Eingabe bestimmten Geldes bzw. geldwerter Mittel. Eine solche Annahme- und dadurch betätigbare Steuervorrichtung weist viele Vorteile auf. Dies gilt besonders für Personen, die nur gelegentlich Übersetzungen benötigen, jedoch auf eine tadellose Qualität angewiesen sind. Bei einem erfindungsgemäßen Übersetzungsautomaten gibt der Nutzer nach Eingabe des zu übersetzenden Textes den von der Annahme- und dadurch betätigbaren Steuervorrichtung geforderten Betrag ein. Als Geld bzw. geldwerte Mittel können hierbei Münzen, Wertmarken, Geldscheine, Scheckkarten etc. dienen. Die Steuervorrichtung regelt sodann die Freigabe der gewünschten Automatenfunktion. Damit können die Kosten für den gelegentlichen Nutzer im Vergleich mit den Investitionskosten des Automaten sehr gering gehalten werden. Der Nutzer muß sich außerdem nicht mit der Installation und Wartung des Automaten befassen, diese Aufgabe fällt dem Aufsteller zu.

Ein solcher Übersetzungsautomat kann an Orten aufgestellt werden, die einem größeren Personenkreis zugänglich sind. Außerdem kann hiermit eine hohe Auslastung des Automaten erzielt werden.

Eine Annahme- und dadurch betätigbare Steuervorrichtung, die mit sämtlichen anderen Einheiten des Übersetzungsautomaten in Verbindung steht, ermöglicht außerdem eine optimale Abstimmung der Einheit zur Eingabe, der Zentraleinheit sowie der Einheit zur Ausgabe aufeinander. Hiermit wird eine einwandfreie Funktion der Gesamtanordnung erzielt.

Vorteilhafte Weiterbildungen der Erfindung sind in den Unteransprüchen angegeben.

Eine vorteilhafte Weiterbildung sieht vor, daß die Einheit zur Eingabe eine Tastatur mit einer Positioniereinheit wie etwa einem Trackball enthält und als Einheit zur Ausgabe einen Bildschirm und/oder einen Drucker.

Bevorzugte Ausführungsformen sehen vor, daß die Einheiten zur Ausgabe Vorrichtungen zum Lesen bzw. Schreiben elektronischer Datenträger bzw. Vorrichtungen zur Datenfernübertragung enthalten. Eine weitere vorteilhafte Weiterbildung sieht vor, daß die Einheit zur Eingabe eine Vorrichtung zum Abtasten gedruckter Schriften enthält. Außerdem kann die Zentraleinheit eine Vorrichtung zur Zuordnung von Bildzeichen in logische Worte sowie eine Rechtschreibkontrolle enthalten.

Eine weitere Ausführungsform sieht vor, daß die Zentraleinheit über Programme zur umfassenden Bearbeitung des Schriftbildes von Texten verfügt und daß die erste und die zweite Sprache identisch sind, d.h., daß der Übersetzungsautomat als reines Textverarbeitungssystem funktioniert. Schließlich sieht eine besonders vorteilhafte Weiterbildung die Zusammenfassung sämtlicher Komponenten in einem zentralen, einbruchgeschützten Gehäuse vor, so daß sich die Aufstellung des Übersetzungsautomaten sogar auf öffentlichen Plätzen möglich ist.

Ein Ausführungsbeispiel der Erfindung wird anhand der Zeichnung erläutert. Es zeigt:
- Fig. 1: einen erfindungsgemäßen Übersetzungsautomaten.

Die Fig. 1 stellt eine Ausführungsform des erfindungsgemäßen Übersetzungsautomaten 1 dar, der über sämtliche in den Ansprüchen geforderten Merkmale verfügt. Der Übersetzungsautomat 1 enthält eine Tastatur 2 (z.B. Standardtastatur mit einigen Zusatztasten) sowie eine Positioniereinheit 3 (z.B. einen Trackball), einen Bildschirm 6 (z.B. einen Farbbildschirm mit 14 Zoll langer Bildschirmdiagonale) sowie einen Drucker 7 (z.B. Laserdrucker, Format DIN A4, Auflösung 600 dpi x 600 dpi, Druckleistung 4 Seiten/min). Außerdem weist der Übersetzungsautomat 1 eine Vorrichtung zum Lesen und Beschreiben von elektronischen Datenträgern 4 (z.B. ein Diskettenlaufwerk mit 1,44 MByte Kapazität) auf sowie eine Vorrichtung zum Abtasten von Schrift 5 (z.B. Schwarz/Weiß-Durchzugsscanner, mindestens für Format DIN A4). Es sind auch Schlitze für Münzgeld 8 (10 Pfennig bis DM 5.00 Münzen), für Geldnoten 9 (DM 5.00 bis DM 50.00) sowie für Scheckkarten 10 vorgesehen. Es existieren weiterhin Übersetzungsanzeigen 11 für die erste Sprache (Ursprungssprache) und 12 für die zweite Sprache (Zielsprache). Als Zentraleinheit dient zum Beispiel ein Standardpersonalcomputer, Typ Pentium 100 mit 16 MByte Arbeitsspeicher, eine Festplatte mit 2 GByte Speicherkapazität sowie einem optischen Speichermedium (CD-Laufwerk). Der Übersetzungsautomat 1 verfügt außerdem über ein einbruchsicheres Gehäuse 13, das alle genannten Komponenten umschließt. Dieses ist zum Beispiel als Spezial-Pultgehäuse in lackiertem Normalstahl mit gerundeten Ecken ausgeführt. Bei der Software sind handelsübliche Betriebssysteme und Textverarbeitungsprogramme sowie hochwertige Übersetzungsprogramme vorgesehen. Zusätzlich verfügt der Übersetzungsautomat 1 über eine spezielle, auf seine Bedürfnisse abgestimmte, menügeführte Bedienoberfläche mit Verdeckung der weiteren Betriebsprogramme.

Die Bedienung des Übersetzungsautomaten 1 kann nun so erfolgen, daß der Nutzer die auf dem Bildschirm 6 angezeigte Option "Direkteingabe" auswählt, indem er die Tastatur 2 bzw. den Trackball 3 betätigt. Auf diese Weise kann er auch die Eingabesprache wählen. Diese erste Sprache wird durch die Übersetzungsanzeige 11 angezeigt. Nun kann er über die Tastatur 2 bzw. den Trackball 3 den gewünschten Text eingeben. Dabei überprüft eine Rechtschreibkontrolle die korrekte Orthographie des eingegebenen Textes. Alternativ zu der oben geschilderten Direkteingabe des Textes über Tastatur und Trackball kann der Nutzer auch den ursprünglichen Text über das Diskettenlaufwerk 4 einspielen. Als weitere Eingabemöglichkeit bietet sich noch die "Scaneingabe" an, wobei der Text von einer Vorrichtung zum Abtasten gedruckter Schriften 5 als Bildzeichen eingelesen wird und die Zentraleinheit diesen Bildzeichen entsprechende Worte zuordnet. Anschließend kann der Nutzer noch Korrekturen des Textes vornehmen. Nach Eingabe des Textes wählt der Nutzer, ob und in welche Sprache der eingegebene Text übersetzt werden soll. Diese zweite Sprache wird über die Übersetzungsanzeige 12 angezeigt. Die Annahme- und dadurch betätigbare Steuervorrichtung errechnet einen Preis und fordert den Nutzer auf, über die Schlitze 8, 9, 10 (die auf beliebige Münz-, Schein- und Kartenformate eichbar sind) diesen Preis zu entrichten. Sind die Ursprungssprache und die Zielsprache nicht identisch, wird, um zeitliche Verzögerungen zu vermeiden, bereits vor der Zahlung der eingegebene Text in der Zentraleinheit übersetzt. Nach Freigabe durch die Annahme- und dadurch betätigbare Steuervorrichtung wird dann der übersetzte Text, zum Beispiel auf dem Bildschirm 6, angezeigt. Außerdem können nun der eingegebene bzw. übersetzte Text beliebig bearbeitet werden. Anschließend kann der Nutzer seinen eingegebenen bzw. bearbeiteten Text auf dem Drucker 7 ausdrucken oder auf dem Diskettenlaufwerk 4 speichern. Schließlich hat der Nutzer auch die Möglichkeit, den ursprünglichen bzw. übersetzten Text per Fernkopierer oder über Electronic-Mail zu versenden.

## Patentansprüche

1. Übersetzungsautomat (1), bestehend aus einer Einheit zur Eingabe eines Textes in einer ersten Sprache, die mit einer Zentraleinheit zur Bearbeitung von Texten und Übersetzung eines Textes aus einer ersten in eine zweite Sprache in Verbindung steht, sowie einer Einheit zur Ausgabe von Texten, die ebenfalls mit der Zentraleinheit in Verbindung steht,
**gekennzeichnet durch**
eine Annahmevorrichtung für Geld bzw. geldwerte Mittel und eine durch die Annahmevorrichtung betätigbare Steuervorrichtung zur Freigabe der Übersetzung eines eingegebenen Textes aus der ersten Sprache in die zweite Sprache und Ausgabe des übersetzten Textes bei Eingabe bestimmten Geldes bzw. geldwerter Mittel.

2. Vorrichtung nach Anspruch 1, dadurch gekennzeichnet, daß die Einheit zur Eingabe eine Tastatur (2) und eine Positioniereinheit (3) enthält.

3. Vorrichtung nach Anspruch 2, dadurch gekennzeichnet, daß die Positioniereinheit (3) einen Trackball darstellt.

4. Vorrichtung nach Anspruch 1, dadurch gekennzeichnet, daß die Einheit zur Ausgabe einen Bildschirm (6) enthält.

5. Vorrichtung nach Anspruch 1, dadurch gekennzeichnet, daß die Einheit zur Ausgabe einen Drucker (7) enthält.

6. Vorrichtung nach Anspruch 1, dadurch gekennzeichnet, daß die Einheit zur Ein- bzw. Ausgabe eine Vorrichtung zum Lesen und Beschreiben von elektronischen Datenträgern (4) enthält.

7. Vorrichtung nach Anspruch 1, dadurch gekennzeichnet, daß die Einheit zur Ausgabe eine Vorrichtung zur Datenfernübertragung enthält.

8. Vorrichtung nach Anspruch 1, dadurch gekennzeichnet, daß die Einheit zur Eingabe eine Vorrichtung zum Abtasten gedruckter Schriften (5) und/oder die Zentraleinheit eine Vorrichtung zur Zuordnung von Bildzeichen in logische Worte enthält.

9. Vorrichtung nach Anspruch 1, dadurch gekennzeichnet, daß die Zentraleinheit über eine Rechtschreibkontrolle verfügt.

10. Vorrichtung nach Anspruch 1, dadurch gekennzeichnet, daß die Zentraleinheit über Programme zur umfassenden Bearbeitung des Schriftbildes von Texten verfügt und daß die erste und die zweite Sprache identisch sind.

11. Vorrichtung nach einem der Ansprüche 1 bis 10, dadurch gekennzeichnet, daß sämtliche Komponenten des Übersetzungsautomaten in einem zentralen, einbruchgesicherten Gehäuse (13) zusammengefaßt sind.
